# FASCICULE DE BREVET EUROPEEN

(11) **EP 0 260 164 B1**
(45) Date de publication et mention de la délivrance du brevet: **29.01.1992**
(21) Numéro de dépôt: 87401763.5
(22) Date de dépôt: 28.07.1987
(51) Int. Cl.: H05B 39/04

(54) **Programmateur de puissance d'un réseau de lampes d'éclairage**
Leistungsprogrammierer für ein Netz von Beleuchtungslampen
Power programmer for a network of lighting lamps

(30) Priorité: 01.08.1986 FR 8611232
(43) Date de publication de la demande: 16.03.1988
(73) Titulaire: S.T.L. (S.A.R.L.), F-60240 Montagny-en-Vexin (FR)
(72) Inventeur: Cheylus, Jacques, F-95770 Montreuil s/ Erte (FR)
(74) Mandataire: Bugnon-Hays, Claudine

(56) Documents cités:
- FR-A- 1 378 274
- GB-A- 444 045

## Description

La présente invention concerne un système de variation de puissance dans un circuit électrique comprenant une ou plusieurs lampes électriques. Le présent dispositif a pour but de faire varier la puissance d'éclairage en fonction de paramètres tels que l'heure ou la luminosité extérieure. Il est notamment destiné à commander un réseau d'éclairage public ou un réseau d'éclairage dans les ateliers.

On connait des dispositifs destinés à faire varier la puissance de lampes mettant en oeuvre des variateurs électromécaniques tels que des rhéostats ou des transformateurs toriques. On connaît également des variateurs électroniques utilisant des triacs.

Ces dispositifs présentent un certain nombre d'inconvénients:
les variateurs électromécaniques peuvent avoir dans certains cas un rendement faible et être générateurs de parasites électromagnétiques. De plus, ils nécessitent un système de motorisation asservie complexe pour réagir à des paramètres extérieurs. Les variateurs électroniques sont d'autre part sensibles aux perturbations du réseau, notamment aux surtensions pouvant apparaître lors d'un orage.

Mais, outre les inconvénients cités ci-dessus, les dispositifs connus ne conviennent pas pour certains types de lampes nécessitant obligatoirement une puissance maximale à l'allumage. Ceci est notamment le cas pour certaines lampes du type à vapeur métalliques telles que les lampes au sodium ou les lampes au mercure stabilisées par des appareillages standard.

Ainsi, le brevet français FR-1378274 propose un appareil utilisant un autotransformateur et un commutateur pour obtenir l'atténuation de l'intensité lumineuse, en réduisant la tension d'alimentation de la, ou des lampes alimentées, indépendamment des lampes à atténuer. Ce type d'appareil est inutilisable pour faire varier l'intensité des lampes à décharge.

La présente invention a pour but de remédier à cet inconvénient en assurant une puissance maximale sur le réseau au moment de l'allumage et pendant une durée suffisante pour que les lampes atteignent leur régime de fonctionnement et ceci quelles que soient les valeurs des paramètres d'asservissement.

La présente invention présente de nombreux autres avantages. Notamment le dispositif selon l'invention est très peu sensible aux perturbations du réseau, ne crée pas de parasites électromagnétiques et a un bon rendement. De plus, étant réalisé avec des composants standard, il est d'un coût réduit et d'une grande fiabilité.

D'autres avantages et caractéristiques ressortiront mieux à la lecture de la description qui va suivre et qui expose un mode particulier de réalisation donné à titre indicatif et non limitatif.
- La figure 1 représente un schéma synoptique du dispositif.
- le dispositif comprend deux inverseurs électromagnétiques 5(1) et (2) et deux inverseurs (3) et (4) commandés par une horloge ainsi qu'un transformateur injecteur (5) et un temporisateur (6), d'une période égale à la durée nécessaire aux lampes pour atteindre leur régime de fonctionnement, soit de 5 à 10 secondes pour les lampes tubes à starter et d'environ 1 minute pour les lampes du type à sodium haute pression (SHP) et les lampes à mercure.
- L'injecteur (5) est constitué d'un transformateur dont l'enroulement secondaire (7) est inséré dans la phase du réseau d'éclairage et dont l'enroulement primaire (8) possède deux prises intermédiaires (8a,8b).
- L'inverseur (1) est placé entre le contact commun (10) de l'inverseur (2) d'une part et les prises intermédiaires (8a, 8b) de l'enroulement primaire (8) d'autre part.

Lorsque l'enroulement primaire est mis en court-circuit, le réseau est alimenté à sa puissance maximale.

Cela se produit lorsque la bobine (9) de l'inverseur électromagnétique (2) est excitée et ferme le contact (10).

La bobine (9) de l'inverseur (2) est commandée par le temporisateur (6). Lors de la mise sous tension du réseau, le temporisateur (6) établit un contact fugitif entre le point (11) et la phase. Ce contact est maintenu pendant une durée réglable et déterminée par les caractéristiques des lampes utilisées sur le réseau d'éclairage. Elle peut être fixée à titre d'exemple à 120 secondes pour des lampes du type SHP.

Après ce délai, le temporisateur revient à sa position de repos et assure un contact entre la phase et le point (12).

Le point (12) est d'autre part relié à l'inverseur (4) qui peut être commandé par une horloge mécanique ou électronique.

Cet inverseur (4) alimente la bobine (13) ou la bobine (9) de l'inverseur électromagnétique (2) selon sa position.

Lorsque la bobine (9) est excitée, l'enroulement secondaire de l'injecteur (5) est mis en court-circuit et le réseau est donc alimenté à sa puissance maximale. Lorsque la bobine (13) est excitée, la puissance disponible sur le réseau peut prendre deux valeurs selon l'état de l'inverseur (3). Cet inverseur (3) pouvant également être commandé par une pendule, alimente la bobine (14) ou (15) de l'inverseur électromagnétique (1).

Lorsque la bobine (14) est excitée, la prise intermédiaire de l'injecteur est alimentée et lorsque la bobine (15) est excitée, la prise extrême (16) de l'injecteur (5) est alimentée.

Il est ainsi possible de faire varier la puissance du réseau d'éclairage en fonction de l'état des inverseurs (3) et (4) selon le tableau suivant :

Ce tableau n'est bien entendu valable que lorsque le temporisateur est en position de repos (12). Lorsque le temporisateur (6) est en position fugitive de travail (11), la puissance disponible sur le réseau d'éclairage est maximale quelles que soient les positions des inverseurs (3 et 4).

Dans ce qui va suivre, on donnera quelques exemples non limitatifs de variantes.

Selon une première variante, le dispositif peut comporter un injecteur disposant de plusieurs prises intermédiaires.

Il est ainsi possible d'ajuster les puissances intermédiaires et minimales du réseau d'éclairage.

Selon une seconde variante, on insère un deuxième injecteur entre l'inverseur électromagnétique (1) et l'inverseur électromagnétique (2).

Ce deuxième injecteur permet d'ajuster finement les valeurs minimales et intermédiaires.

Selon une autre variante, un des inverseurs (3, 4) ou les deux, peuvent être commandés par des dispositifs sensibles à l'éclairage extérieur.

A titre d'exemple, dans le cas d'éclairage d'ateliers, l'inverseur (4) peut être constitué d'une cellule photoélectrique commandant un relais électromagnétique ou électronique dont le seuil de déclenchement correspondra à la tombée du jour. L'inverseur (3) peut également être constitué d'une cellule photoélectrique commandant un relais dont le seuil de déclenchement correspondra à une luminosité supérieure, afin de moduler l'éclairage en fonction de la luminosité extérieure.

Une autre variante consiste à remplacer les inverseurs électromagnétiques (1) et (2) par des inverseurs triphasés afin de commander un réseau triphasé.

De nombreux autres modes de réalisation peuvent être envisagés sans pour autant sortir du champ de la présente invention.

## Revendications

1. Système de variation de puissance dans un circuit électrique, le circuit comprenant au moins une lampe électrique, le système permettant de réduire la tension d'alimentation de au moins cette lampe alimentée, indépendamment de la puissance à atténuer de au moins cette lampe caractérisé en ce que le système comporte un transformateur (5) présentant un enroulement primaire (8) muni de prises intermédiaires (8a,8b) et un enroulement secondaire (7), l'enroulement secondaire (7) étant disposé sur le circuit en série avec la lampe électrique, le circuit annexe sur lequel est disposé l'enroulement primaire (8) comportant des moyens de mise en court-circuit de cet enroulement primaire (8).

2. Système suivant la revendication 1, caractérisé en ce que le circuit de primaire (8) comporte un premièr inverseur (2) pouvant mettre en court-circuit l'enroulement primaire (8).

3. Système suivant la revendication 2 , caractérisé en ce que l'inverseur est commandé par deux bobines d'excitation (9, 13) propres.

4. Système suivant l'une des revendications 2 ou 3, caractérisé en ce qu'un deuxième inverseur (1) est placé entre le contact commun (10) du premier inverseur (2) d'une part, et les prises intermédiaires (8a, 8b) de l'enroulement primaire (8) d'autre part.

5. Système suivant la revendication 4, caractérisé en ce que le deuxième inverseur (1) est commandé par deux bobines d'excitation (14, 15) propres.

6. Système suivant l'une des revendications 4 ou 5, caractérisé en ce que chacun des inverseurs (1, 2) est commandé par un troisième ou un quatrième inverseurs (3, 4) correspondant.

7. Système suivant la revendication 6, caractérisé en ce que l'un au moins des troisième ou quatrième inverseurs (3, 4) est commandé par un dispositif sensible à la lumière.

8. Système selon la revendication 6, caractérisé en ce que l'un au moins des troisième ou quatrième inverseurs (3, 4) est commandé par une horloge ou un temporisateur.

9. Système suivant l'une des revendication 4 à 8 caractérisé en ce qu'il comporte un auto-transformateur dont le secondaire est disposé entre les points communs des inverseurs (1) et (2)

## Claims

1. A power variation system in an electric circuit, which comprises at least one electric lamp, making it possible to reduce the feeding voltage of the lamp(s) fed, independently from the power of the lamps to be reduced, characterized in that it includes a transformer (5) showing a primary winding (8) provided with intermediary taps (8a, 8b) and a secondary winding (7), the said secondary winding (7) being set out on the series circuit with the electric lamp, the auxiliary circuit whereon a primary winding (8) is installed, which includes means for short circuiting the primary winding (8).

2. A system according to claim 1, characterized in that the primary circuit (8) includes a reverser (2), which can short circuit the primary winding (8).

3. A system according to claim 2, characterized in that the reverser is controlled by two exciting coils (9) and (13).

4. A system according to any one of claims 2 or 3, characterized in that another reverser (1) is set between the common contact (10) of the reverser (2) on the one hand, and the intermediary taps (8a and 8b) of the primary winding (8) on the other hand.

5. A system according to claim 4 characterized in that each of both reversers (1) and (2) is controlled by two exciting coils (14) and (15).

6. A system according to any one of claims 4 to 5, characterized in that each of both reversers (1) and (2) is controlled by inversers (3) and (4).

7. A system according to claim 6, characterized in that at least one of the reversers (3) and (4) is controlled by a light-sensitive device.

8. A system according to claim 6, characterized in that at least one of the reversers (3) and (4) is controlled by a clock or a timer.

9. A system according to any one of claims 4 to 8 characterized in that it includes an auto-transformer the secondary of which is set between the common points of the reversers (1) and (2).

## Patentansprüche

1. Leistungsprogrammierer für einen Stromkreis mit mindestens einer elektrischen Lampe, mit dem Netzspannung der stromgespeisten Lampe bzw. Lampen, unabhängig von der Leistung der zu entspannenden Lampen, reduziert werden kann, wobei dieser aus einem Transformator (5) mit Primärwicklung (8) und Zwischenabgriffstellen (8a, 8b) und einer Sekundärwicklung (7) besteht. Die Sekundärwicklung (7) ist im Stromkreis mit der elektrischen Lampe in Reihe geschaltet, wobei der Stromkreis mit der Primärwicklung (8) über entsprechende Vorrichtungen verfügt, mit der diese Primärwicklung (8) kurzgeschlossen werden kann.

2. System gemäß Patentanspruch 1, wobei der Primärkreis (8) aus einem Umschalter (2) besteht, mit dem die Primärwicklung (8) kurzgeschlossen werden kann.

3. System gemäß Patentanspruch 2, wobei der Umschalter von den Erregerspulen (9) und (13) gesteuert wird.

4. System gemäß Patentanspruch 2 oder 3, wobei zwischen dem gemeinsamen Kontakt (10) des Umschalters (2) einerseits und den Zwischenabgriffstellen (8a, 8b) der Primärwicklung (8) andererseits ein weiterer Umschalter (1) geschaltet ist.

5. System gemäß Patentanspruch 4, wobei der Umschalter (1) von den Erregerspulen (14) und (15) gesteuert wird.

6. System gemäß Patentanspruch 4 oder 5, wobei die Umschalter (1) und (2) von dem Umschalter (3) bzw. (4) gesteuert werden.

7. System gemäß Patentanspruch 6, wobei mindestens einer der beiden Umschalter (3) und (4) von einer lichtempfindlichen Vorrichtung gesteuert wird.

8. System gemäß Patentanspruch 6, wobei mindestens einer der beiden Umschalter (3) und (4) von einem Zeitgeber oder einem Zeitrelais gesteuert wird.

9. System gemäß einer der Patentansprüche 4 bis 8, wobei diese über einen Sparttransformator verfügt, dessen Sekundärkreis zwischen den gemeinsamen Kontakten der Umschalter (1) und (2) angeordnet ist.
